# EUROPÄISCHE PATENTSCHRIFT

(11) **EP 1 886 616 B1**
(45) Veröffentlichungstag und Bekanntmachung des Hinweises auf die Patenterteilung: **23.12.2009**
(21) Anmeldenummer: 07014951.3
(22) Anmeldetag: 31.07.2007
(51) Int. Cl.: A47L 15/50

(54) **Geschirrspüler**
Dishwasher
Lave-vaisselle

(30) Priorität: 08.08.2006 DE 102006037324
(43) Veröffentlichungstag der Anmeldung: 13.02.2008
(73) Patentinhaber: Miele & Cie. KG, 33332 Gütersloh (DE)
(72) Erfinder: Wegener, Dirk, 33649 Bielefeld (DE); Wolf, Cornelius, 33739 Bielefeld (DE)

(56) Entgegenhaltungen:
- DE-A1- 2 009 045
- FR-A- 1 527 018
- JP-A- 2004 261 259
- JP-A- 2005 230 323
- US-A- 3 466 105

## Beschreibung

Die vorliegende Erfindung betrifft einen Geschirrspüler, mit einem Gehäuse, in dem ein oder mehrere Geschirrkörbe bewegbar angeordnet sind, wobei mindestens ein Geschirrkorb an gegenüberliegenden Seiten auf jeweils einer Lauffläche mit Rollen verfahrbar gelagert ist.

Ein solcher Geschirrspüler ist beispielsweise aus der DE-OS 20 09 045 bekannt. Bei dem gezeigten Geschirrspüler werden für die Beladung und Entnahme von Geschirr die Geschirrkörbe manuell verfahren. Der Handhabungsaufwand ist dabei je nach Leichtgängigkeit der Rollen und Führungen groß, auch da das manuelle Verfahren meist in gebeugter Haltung erfolgen muss.

Die JP 2005 230323 A zeigt ebenfalls einen Geschirrspüler mit rollengelagerten Körben.

Aus der FR-A-1 527 018 ist es bekannt, zur Aufnahme von Geschirrkörben in einem Geschirrspüler Schienen vorzusehen, die nach vorn unten geneigt sind und auf denen die Geschirrkörbe bei Öffnung der Tür herausrutschen können.

Die JP 2004 261259 A zeigt einen Geschirrspüler, bei dem der gesamte Spülraum im Spülbetrieb vorn angehoben und zum Entladen vorn abgesenkt werden kann.

Aus der US-A-3 466 105 ist ein Geschirrspüler bekannt, bei dem die Rollen des unteren Geschirrkorbs auf horizontalen Schienen geführt sind. Durch die Schwenkbewegung beim Öffnen der Tür wird eine Antriebsvorrichtung bewegt, welche den Geschirrkorb selbsttätig aus dem Spülraum herausschiebt.

Es ist Aufgabe der vorliegenden Erfindung einen Geschirrspüler zu schaffen, bei dem die Handhabung im Hinblick auf die Bewegung der Geschirrkörbe vereinfacht ist.

Diese Aufgabe wird mit einem Geschirrspüler mit den Merkmalen des Anspruches 1 gelöst.

Erfindungsgemäß ist der Neigungswinkel der Laufflächen zumindest bereichsweise zum automatischen Ausfahren des darauf gelagerten Geschirrkorbes verstellbar und die Laufflächen oder Rampen besitzen verschwenkbare Abschnitte, deren Neigung verstellbar ausgebildet ist. Ein solcher Mechanismus kann einfach aufgebaut und in die Rampen integriert sein. Dadurch kann über die Einstellung an dem rückseitigen Teil der Schiene eine Fahrbewegung des Geschirrkorbes erzeugt werden, die je nach Einbausituation so eingestellt werden kann, dass der Geschirrkorb vollständig oder nahezu vollständig aus dem Innenraum herausläuft und dann vor dem Geschirrspüler rechzeitig zum Stehen kommt. Dadurch muss der Benutzer nicht mehr komplett manuell den Geschirrkorb verfahren, sondern das Ausfahren des Geschirrkorbes kann automatisch erfolgen, in dem die Rollen an dem Geschirrkorb über die geneigte Schiene verfahren werden. Der Benutzer muss dann lediglich den vor dem Geschirrspüler gelagerten Geschirrkorb ausräumen und wieder beladen.

Gemäß einer bevorzugten Ausgestaltung der Erfindung sind die Laufflächen als geneigte, auf im Spülbehälter angeordnete ebene Schienen aufsetzbare Rampen ausgebildet. Es besteht somit die Möglichkeit, herkömmliche Geschirrspüler mit solchen Rampen nachzurüsten.

Die Laufflächen bzw. Rampen sind an einer Wand oder dem Boden des Geschirrspülers gehalten, wobei auch Mittel zum Verstellen des Neigungswinkels der gesamten Schiene vorgesehen sein können. Diese Mittel können direkt unterhalb der Schiene oder auch am Gehäuse des Geschirrspülers angeordnet sein.

Gemäß einer weiteren Ausgestaltung der Erfindung ist ein Betätigungsmechanismus vorgesehen, mittels dem beim Öffnen einer Tür des Geschirrspülers der Geschirrkorb zumindest teilweise bewegbar ist. Der Betätigungsmechanismus kann beispielsweise einen Ausstoßer umfassen, mittels dem beim oder nach dem Öffnen der Tür der Geschirrkorb in der ausgefahrenen Position bewegbar ist. Dann ist sichergestellt, dass ein Verfahren des Geschirrkorbes nur dann erfolgt, wenn die Tür geöffnet ist. Der Ausstoßer kann dabei über ein Seil oder eine Stange mit der Tür mechanisch gekoppelt sein. Er kann außerdem an der Rampe angeordnet sein.

Vorzugsweise weisen die Schienen mindestens eine Vertiefung auf, an denen eine Rolle des Geschirrkorbes haltbar ist, so dass der Geschirrkorb unabhängig von einer Neigung der Schiene an einer vorbestimmten Position gehalten ist. Der Geschirrkorb kann dann über die in der Vertiefung gelagerten Rollen "verrastet" werden, so dass der Geschirrkorb beispielsweise in der eingefahrenen Position gehalten werden kann und dann über einen Impuls einen Betätigungsmechanismus aus der Vertiefung bewegt und dann vor den Geschirrspüler verfahren werden kann.

Es ist außerdem zweckmäßig, wenn nur der unterste Geschirrkorb beim oder nach dem Öffnen einer Tür automatisch aus dem Innenraum des Geschirrspülers nach außen verfahrbar ist.

Die Erfindung wird nachfolgend anhand von zwei Ausführungsbeispielen mit Bezug auf die beigefügten Zeichnungen näher erläutert. Es zeigen:
- Figur 1: eine Seitenansicht eines Geschirrspülers 1 nach dem Stand der Technik;
- Figur 2: die Seitenansicht eines erfindungsgemäßen Geschirrspülers 1 mit Ausstoßer 11
- Figur 3: einen Ausschnitt aus Figur 2 im Bereich des Ausstoßers 11;
- Figuren 4 und 5: die Seitenansicht eines erfindungsgemäßen Geschirrspülers 1 mit Ausstoßer 11 nach Figur 2 in unterschiedlichen Betriebspositionen
- Figur 6: eine perspektivische Ansicht eines zweiten Ausführungsbeispieles eines erfindungsgemäßen Geschirrspülers 1;
- Figuren 7 bis 13: Detailansichten der Rampe 8 des Geschirrspülers 1 der Figur 6 in verschiedenen Positionen.

Ein herkömmlicher Geschirrspüler 1 umfasst ein Gehäuse 2 mit einem Spülbehälter 3, in dem Geschirrkörbe angeordnet sind, von denen hier nur der Unterkorb 4 gezeigt ist. Der Unterkorb 4 ist an gegenüberliegenden Seiten über Rollen 5 an Schienen 6 verfahrbar gelagert. Der Spülbehälter 3 des Geschirrspülers 1 ist über eine verschwenkbare Tür 7 zu öffnen und zu schließen.

Die Figuren 2 und 3 zeigen im Vergleich zu Figur 1 einen erfindungsgemäß ausgebildeten Geschirrspüler 1. Bei diesem sind die Rollen 5 des Unterkorbs 4 auf einer zur horizontalen geneigten Lauffläche angeordnet. Hierzu sind auf die Schienen 6 Rampen 8 aufgesteckt, deren Neigung zur Tür 7 hin abfällt. Am hinteren Ende der Rampe 8 befindet sich eine Vertiefung 9, in Figur 5 gut erkennbar, die die hintere Rolle 51 fixiert und damit den Unterkorb 4 in der eingefahrenen Position hält. Ferner ist ein Seilzug 10 zwischen der Tür 5 und einem Betätigungsmechanismus an der Rückseite des Unterkorbs 4 angeordnet. Der Betätigungsmechanismus umfasst einen verschwenkbaren Hebel als Ausstoßer 11, der über den Seilzug 10 bewegbar ist.

In Figur 4 ist der Geschirrspüler 1 mit teilweise geöffneter Tür 7 gezeigt, so dass der Seilzug 10 langsam gespannt wird, aber den Ausstoßer 11 noch nicht auslöst. Die hintere Rolle 51 befindet sich noch in der Vertiefung 9.

Erst wenn die Tür 7 in der vollständig geöffneten Position ist (Figur 5), wird der Seilzug 10 gezogen, so dass der Ausstoßer 11 verschwenkt wird. Dadurch drückt er gegen die rückseitig angeordnete Rolle 51 des Unterkorbs 4 und bewegt ihn aus der Vertiefung 9 heraus, so dass er anschließend aufgrund der Neigung der Rampe 8 auf die geöffnete Tür 7 läuft. Die Neigung der Rampe 8 sowie die Kraft durch den Ausstoßer 11 kann so abgestimmt sein, dass der Unterkorb 4 automatisch vollständig auf die Tür 7 oder nahezu in diese Position läuft, so dass der Benutzer dann umgehend mit dem Entladen oder Beladen des Korbs 4 beginnen kann.

In den Figuren 6 bis 13 sind Details einer zweiten Ausführungsform eines erfindungsgemäßen Geschirrspülers gezeigt, der einen Spülbehälter 2 umfasst, an dem bodenseitig ein verfahrbarer Unterkorb 4 gelagert ist. Der Unterkorb 4 weist an gegenüberliegenden Seiten Rollen 5 auf, die wiederum auf die Schienen (nicht dargestellt) aufgesteckten Rampen 8 fahren. Die Rampen 8 umfassen an ihrem rückseitigen Teil einen verschwenkbaren Abschnitt 81.

In Figur 8 ist die Rampe 8 im Detail dargestellt, wobei der Abschnitt 81 so angeordnet ist, dass eine geneigte Fläche 82 der Rampe mit einer Fläche 83 des Abschnitts 81 fluchtet. Der Abschnitt 81 umfasst eine stegförmige Fläche 83, an die sich eine Schräge 84 anschließt, wobei an einem rückseitigen Teil des Abschnitts 81 nach der Schräge 84 eine Vertiefung 85 ausgebildet ist, an der die hintere Rolle 51 des Unterkorbs 5 lagerbar ist, damit dieser in der eingefahrenen Position verrasten kann. Optional kann auch ein Betätigungsmechanismus an der Rampe 8 vorgesehen sein, wie er bei dem vorangegangenen Ausführungsbeispiel erläutert wurde.

Zum Verstellen des Neigungswinkels des Abschnitts 81 ist dieser verschwenkbar um eine Achse 86 an der Rampe 8 gelagert, wobei unterhalb des Abschnitts 81 eine Kurvenführung 87 mit einem Schieber 88 angeordnet ist, siehe auch Figur 9. Der Schieber 88 umfasst hervorstehende Zapfen 89, die entlang einem zur Horizontalen geneigt angeordneten Schlitz 90 verfahrbar sind. Der Schieber 88 weist außerdem einen nach oben hervorstehenden Vorsprung 91 auf, auf dem der verschwenkbare Abschnitt 81 abgestützt werden kann.

In den Figuren 9, 10 und 11 ist der Abschnitt 81 in der hochgeklappten Position gezeigt, in der der Schieber 88 entlang der Kurvenführung 87 bewegt werden kann, um den Neigungswinkel des Abschnitts 81 in der heruntergeklappten Position zu verstellen.

In Figur 12 ist der Abschnitt 81 so heruntergeklappt, dass die Fläche 83 eine flachere Neigung besitzt als die Fläche 82 an der übrigen Rampe 8. In diesem Fall reicht die geringe Neigung schon aus, um den Unterkorb 4 in die ausgefahrene Position zu bewegen, wenn ein Betätigungsmechanismus den Korb 4 anstößt oder der Benutzer manuell den Geschirrkorb über die Vertiefung 85 zieht, wobei anschließend der Geschirrkorb aufgrund der Schräge 84 und der geneigten Flächen 83 und 82 selbsttätig auf die Tür 7 herausrollt.

Falls die Neigung der Rampe 8 nicht ausreicht, kann der Benutzer auf einfache Weise die Neigung des Abschnitts 81 verstellen, in dem der Schieber 88 verstellt wird, so dass der Abschnitt 81 die in Figur 13 gezeigte Position einnimmt. In dieser Position ist die Fläche 83 stärker geneigt als bei der Position nach Figur 12, so dass bei einem anfänglichen Überfahren der Vertiefung 85 nun der Geschirrkorb mit größerer Geschwindigkeit durch die Neigung der Schräge 84 und der Fläche 83 bewegt wird.

In den dargestellten Ausführungsbeispielen ist eine Mechanik zum Verstellen des Abschnitts 81 gezeigt, hier sind andere Ausführungsformen denkbar. Es ist natürlich möglich, die gesamte Rampe 8 in der Neigung zu verstellen oder einen größeren Teil der Rampe 8 als bewegbaren Abschnitt 81 auszubilden.

Statt dem mechanischen Betätigungsmechanismus über den Seilzug und den verschwenkbaren Ausstoßer 11 können auch andere Mechaniken zum anfänglichen Bewegen des Geschirrkorbs 4 eingesetzt werden, um die Haltekraft durch das Lagern der Rolle 51 in der Vertiefung 9 bzw. 85 zu überwinden. Auch elektrische Antriebe können eingesetzt werden, so dass eine Fernsteuerung möglich ist.

## Patentansprüche

1. Geschirrspüler (1), mit einem Gehäuse (2), in dem ein oder mehrere Geschirrkörbe (4) bewegbar angeordnet sind, wobei mindestens ein Geschirrkorb (4) an gegenüberliegenden Seiten auf jeweils einer Lauffläche mit Rollen (5, 51) verfahrbar gelagert ist,
**dadurch gekennzeichnet,**
**dass** der Neigungswinkel der Laufflächen zumindest bereichsweise zum automatischen Ausfahren des darauf gelagerten Geschirrkorbes (4) verstellbar ist und dass die Laufflächen oder Rampen (8) verschwenkbare Abschnitte (81) besitzen, deren Neigung verstellbar ausgebildet ist.

2. Geschirrspüler nach Anspruch 1,
**dadurch gekennzeichnet,**
**dass** die Laufflächen als geneigte, auf im Spülbehälter (3) angeordnete ebene Schienen (6) aufsetzbare Rampen (8) ausgebildet sind.

3. Geschirrspüler nach Anspruch 1 oder 2,
**dadurch gekennzeichnet,**
**dass** die Laufflächen bzw. Rampen (8) an einer Wand oder einem Boden des Geschirrspülers (1) gehalten sind und Mittel zum Verstellen des Neigungswinkels der gesamten Laufflächen bzw. Rampen (8) vorgesehen sind.

4. Geschirrspüler nach mindestens einem der Ansprüche 1 bis 3,
**dadurch gekennzeichnet,**
**dass** ein Betätigungsmechanismus vorgesehen ist, mittels dem beim Öffnen einer Tür (7) des Geschirrspülers (1) der Geschirrkorb (4) zumindest teilweise bewegbar ist.

5. Geschirrspüler nach Anspruch 4,
**dadurch gekennzeichnet,**
**dass** ein Ausstoßer (11) vorgesehen ist, mittels dem nach oder bei dem Öffnen einer Tür (7) des Geschirrspülers (1) der Geschirrkorb (4) in Richtung der ausgefahrenen Position bewegbar ist.

6. Geschirrspüler nach Anspruch 5,
**dadurch gekennzeichnet,**
**dass** der Ausstoßer (11) über einen Seilzug (10) oder eine Stange mit der Tür (7) gekoppelt ist.

7. Geschirrspüler nach Anspruch 5 oder 6,
**dadurch gekennzeichnet,**
**dass** der Ausstoßer (11) an einer Rampe (8) angeordnet ist.

8. Geschirrspüler nach mindestens einem der Ansprüche 2 bis 7,
**dadurch gekennzeichnet,**
**dass** mindestens eine Rampe (8) mindestens eine Vertiefung (9, 85) aufweist, in der eine Rolle (51) des Geschirrkorbes (4) haltbar ist, so dass der Geschirrkorb (4) unabhängig von einer Neigungsstellung der Rampe (8) an einer vorbestimmten Position gehalten ist.

9. Geschirrspüler nach einem der Ansprüche 1 bis 8,
**dadurch gekennzeichnet,**
**dass** nur der Unterkorb (4) beim oder nach dem Öffnen einer Tür (7) automatisch aus dem Innenraum des Geschirrspülers (1) nach außen verfahrbar ist.

## Claims

1. A dishwasher (1) including a housing (2) having one or more dish racks (4) movably disposed therein, at least one dish rack (4) being movably supported by rollers (5, 51) on opposite sides on respective running surfaces, one each per side,
wherein the angle of inclination of the running surfaces can be adjusted, at least in some portions, to allow the dish rack (4) supported thereon to automatically move out and wherein the running surfaces or ramps (8) have hinged segments (81) which are adjustable in inclination

2. The dishwasher as recited in claim 1,
wherein the running surfaces are in the form of inclined ramps (8) which can be mounted on flat tracks (6) disposed in the washing tub (3).

3. The dishwasher as recited in claim 1 or 2,
wherein the running surfaces or ramps (8) are held to a wall or to the bottom of the dishwasher (1), and means are provided for adjusting the angle of inclination of the entire running surfaces or ramps (8).

4. The dishwasher as recited in at least one of claims 1 through 3,
wherein an actuating mechanism is provided which can be used to move the dish rack (4), at least to some extent, as a door (7) of the dishwasher (1) is opened.

5. The dishwasher as recited in claim 4,
wherein an ejector (11) is provided which can be used to move the dish rack (4) toward the extended position during or after the opening of a door (7) of the dishwasher (1).

6. The dishwasher as recited in claim 5,
wherein the ejector (11) is coupled to the door (7) via a cable (10) or a rod.

7. The dishwasher as recited in claim 5 or 6,
wherein the ejector (11) is located at a ramp (8).

8. The dishwasher as recited in at least one of claims 2 through 7,
wherein at least one ramp (8) has at least one depression (9, 85) in which a roller (51) of the dish rack (4) can be retained, so that the dish rack (4) is held in a predetermined position, independently of an inclined position of the ramp (8).

9. The dishwasher as recited in one of claims 1 through 8,
wherein only the lower rack (4) can be automatically moved out of the interior of the dishwasher (1) during or after the opening of a door (7).

## Revendications

1. Lave-vaisselle (1), avec un carter (2) dans lequel un ou plusieurs paniers à vaisselle (4) sont disposés de façon mobile, au moins un panier à vaisselle (4) étant supporté de façon déplaçable sur des côtés opposés sur respectivement une surface de roulement avec rouleaux (5, 51),
**caractérisé en ce que**
l'angle d'inclinaison des surfaces de roulement est réglable au moins par zones pour la sortie automatique du panier à vaisselle (4) qui y est supporté, et **en ce que** des surfaces de roulement ou rampes (8) possèdent des segments (81) pivotants dont l'inclinaison est établie de façon réglable.

2. Lave-vaisselle selon la revendication 1,
**caractérisé en ce que**
les surfaces de roulement sont constituées sous forme de rampes (8) inclinées pouvant être placées sur des rails (6) plans disposés dans la cuve de lavage (3).

3. Lave-vaisselle selon la revendication 1 ou 2,
**caractérisé en ce que**
les surfaces de roulement ou rampes (8) sont retenues sur une paroi ou un fond du lave-vaisselle (1), et il est prévu des moyens pour régler l'angle d'inclinaison de la totalité des surfaces de roulement ou rampes (8).

4. Lave-vaisselle selon au moins l'une des revendications 1 à 3,
**caractérisé en ce**
**qu'**il est prévu un mécanisme d'actionnement au moyen duquel, lors de l'ouverture d'une porte (7) du lave-vaisselle (1), le panier à vaisselle (4) est au moins partiellement mobile.

5. Lave-vaisselle selon la revendication 4,
**caractérisé en ce**
**qu'**il est prévu un éjecteur (11) au moyen duquel, après ou lors de l'ouverture d'une porte (7) du lave-vaisselle (1), le panier à vaisselle (4) est mobile en direction de la position sortie.

6. Lave-vaisselle selon la revendication 5,
**caractérisé en ce que**
l'éjecteur (11) est couplé à la porte (7) par le biais d'un tirant à câble (10) ou d'une tige.

7. Lave-vaisselle selon la revendication 5 ou 6,
**caractérisé en ce que**
l'éjecteur (11) est disposé sur une rampe (8).

8. Lave-vaisselle selon au moins l'une quelconque des revendications 2 à 7,
**caractérisé en ce**
**qu'**au moins une rampe (8) présente au moins un creux (9, 85) dans lequel un rouleau (51) du panier à vaisselle (4) peut être retenu, de sorte que le panier à vaisselle (4) est retenu dans une position prédéfinie indépendamment d'une position d'inclinaison de la rampe (8).

9. Lave-vaisselle selon l'une quelconque des revendications 1 à 8,
**caractérisé en ce que**
seul le panier inférieur (4) est, lors ou après l'ouverture d'une porte (7), déplaçable automatiquement vers l'extérieur à partir de l'espace intérieur du lave-vaisselle (1).
